# EUROPÄISCHE PATENTSCHRIFT

(11) **EP 3 098 133 B1**
(45) Veröffentlichungstag und Bekanntmachung des Hinweises auf die Patenterteilung: **14.03.2018**
(21) Anmeldenummer: 16169091.2
(22) Anmeldetag: 11.05.2016
(51) Int. Cl.: B61G 5/04

(54) **VORRICHTUNG ZUM ADAPTIEREN EINES KUPPLUNGSKOPFES EINER MITTELPUFFERKUPPLUNG DER WILLISON-BAUART MIT EINER GELENKHÄLFTE EINER GELENKANORDNUNG**
DEVICE FOR ADAPTING A COUPLING HEAD OF A CENTRAL BUFFER COUPLING OF THE WILLISON TYPE WITH A HALF OF A HINGE ASSEMBLY
DISPOSITIF DESTINE A ADAPTER UNE TETE DE COUPLAGE D'UN ATTELAGE CENTRAL DE TYPE WILLISON COMPRENANT UNE MOITIE D'ARTICULATION D'UN SYSTEME D'ARTICULATION

(30) Priorität: 26.05.2015 DE 102015108231
(43) Veröffentlichungstag der Anmeldung: 30.11.2016
(73) Patentinhaber: Voith Patent GmbH, 89522 Heidenheim (DE)
(72) Erfinder: Biener, Matthias, 15366 Neuenhagen (DE)

(56) Entgegenhaltungen:
- EP-A1- 2 261 098
- EP-A2- 0 229 664
- WO-A1-2012/027759
- CH-A- 390 304
- DE-A1- 19 725 244
- FR-A1- 2 639 305

## Beschreibung

Die vorliegende Erfindung betrifft eine Vorrichtung zum Adaptieren eines Kupplungskopfes einer Mittelpufferkupplung mit einer Gelenkhälfte einer Gelenkanordnung. Insbesondere ist die erfindungsgemäße Vorrichtung ausgelegt, den Kupplungskopf einer Mittelpufferkupplung der Willison-Bauart mit einer Gelenkhälfte einer Gelenkanordnung mechanisch zu verbinden.

In der Schienenfahrzeugtechnik kommen Mittelpufferkupplungen zum Einsatz, um zwei voneinander unabhängige Fahrzeuge oder Wagenzüge zu einem Zug zu verbinden. Die Aufgabe einer Mittelpufferkupplung besteht ausschließlich darin, Relativbewegungen entlang der Fahrzeuglängsachse zwischen den gekuppelten Wagenkästen zu verhindern. Eine Übertragung von Kräften in anderer Richtung oder eine Einschränkung weiterer Freiheitsgrade ist dabei nicht erwünscht. Eine Mittelpufferkupplung ist eine ohne großen Aufwand lösbare und wieder kuppelbare Verbindung zwischen zwei Fahrzeugen. Fahrzeuge, welche über Mittelpufferkupplungen verbunden werden, sind sowohl im gekuppelten als auch im entkuppelten Zustand betriebsfähig. Mittelpufferkupplungen werden in der Regel genormt ausgeführt, so dass Fahrzeuge, welche das gleiche Kupplungssystem verwenden, beliebig untereinander gekuppelt werden können.

Im Unterschied hierzu haben in der Schienenfahrzeugtechnik Gelenkanordnungen die Aufgabe, Wagenkästen aneinander zu binden und dabei definierte Bewegungen zwischen den Wagenkästen zuzulassen, aber auch bestimmte Freiheitsgrade einzuschränken. Zwei über eine Gelenkanordnung verbundene Wagenkästen bilden zusammen ein Fahrzeug. Das Lösen zweier mittels einer Gelenkanordnung verbundener Wagenkästen ist nur unter Zuhilfenahme geeigneter Werkzeuge möglich und im Normalbetrieb des Fahrzeuges nicht vorgesehen. Gelenkanordnungen übernehmen neben der Kopplung zweier Wagenkästen in Fahrzeuglängsrichtung oft weitere Funktionen, wie z. B. das Abstützen eines Teils der Gewichtskraft oder das Lenken des Wagenkastens. Somit ist ein Betrieb der getrennten Wagenkästen nicht möglich; die getrennten Wagenkästen können nicht als eigenständige Fahrzeuge betrachtet werden.

Eine Gelenkanordnung weist eine erste mit dem Untergestell eines ersten Wagenkastens fest verbundene (fixierte) Gelenkhälfte sowie eine zweite mit dem Untergestell eines zweiten Wagenkastens fest verbundene (fixierte) Gelenkhälfte auf, wobei diese beiden Gelenkhälften über einen gemeinsamen, vertikal verlaufenden Gelenkbolzen gelenkig miteinander verbunden sind. In der Regel sind die Gelenkhälften in Gestalt von Lagerböcken ausgeführt, die beispielsweise über einen Flanschbereich mit dem Untergestell des zugeordneten Wagenkastens verbindbar sind.
Aus dem Stand der Technik sind unterschiedliche Lösungen zum Adaptieren von Kupplungen unterschiedlicher Bauart bekannt. Beispielsweise betrifft die Druckschrift EP 2 384 948 A1 eine Übergangskupplung zum lösbaren Verbinden eines Kupplungskopfes einer automatischen Mittelpufferkupplung vom Typ Scharfenberg® mit dem Zughaken einer Schraubenkupplung.
Weiter ist aus der Druckschrift EP 2 529 994 A1 eine Rangierkupplung für spurgeführte Fahrzeuge bekannt, wobei diese Rangierkupplung einen Kupplungskopfwechsler aufweist, um Kupplungsköpfe unterschiedlicher Bauart oder unterschiedlichen Typs in eine von der Rangierkupplung definierte vertikale Kupplungsebene einzuwechseln und insbesondere einzuschwenken. Auf diese Weise kann die Rangierkupplung wahlweise mit einem Kupplungskopf vom Typ 10, Typ 35, Typ 330, Typ 430, Typ 55 oder Typ 140 verbunden werden.

Das Dokument EP 2 261 098 A1 betrifft eine Übergangskupplung für Schienenfahrzeuge zum Kuppeln einer selbsttätigen Mittelpufferkupplung des Willison-Typs mit einer handbetätigbaren Schraubenkupplung, wobei die selbsttätige Mittelpufferkupplung im Bereich eines seitlich von starren Kupplungklauen eingefassten Kupplungsmauls ein Bauteil zur Zugkraftübertragung aufweist, welches an seinem kupplungsebenenseitigen Endbereich einen in einen Zughaken einer mit der selbsttätigen Mittelpufferkupplung zu verbindenden Schraubenkupplung einhängbaren Zugbügel aufweist. Auch wenn aus dem Stand der Technik bereits Ansätze bekannt sind, mit denen ein gemischtes Kuppeln zwischen einer automatischen Mittelpufferkupplung und einer Schraubenkupplung oder AAR-Kupplung möglich ist, fehlen Lösungen, die ein Adaptieren einer Mittelpufferkupplung mit der Gelenkhälfte einer Gelenkanordnung ermöglichen. Insbesondere sind die aus dem Stand der Technik bekannten Übergangskupplungen zum gemischten Kuppeln zwischen Mittelpufferkupplungen und Schraubenkupplungen oder AAR-Kupplungen in struktureller und funktioneller Weise nicht geeignet, um auch die Adaption eines Kupplungskopfes einer Mittelpufferkupplung mit einer Gelenkhälfte einer Gelenkanordnung zu ermöglichen. Dies liegt insbesondere daran, dass die Gelenkhälften einer Gelenkanordnung - im Unterschied zu den Kupplungsköpfen einer Mittelpufferkupplung - grundsätzlich nicht dafür vorgesehen sind, eine ohne großen Aufwand lösbare und wieder kuppelbare Verbindung zwischen zwei Fahrzeugen bzw. Wagenkästen bereitzustellen.

Demnach liegt der vorliegenden Erfindung die Aufgabe zugrunde, eine Vorrichtung anzugeben, die eine mechanische Verbindung zwischen der Gelenkhälfte einer Gelenkanordnung und dem Kupplungskopf einer Mittelpufferkupplung übergangsweise ermöglicht. Insbesondere soll eine Lösung angegeben werden, mit welcher die einzelnen Wagenkästen eines mehrgliedrigen und über eine Gelenkanordnung verbundenen, insbesondere spurgeführten Fahrzeuges mechanisch mit einem Fahrzeug zu kuppeln, welches mit einer Mittelpufferkupplung, insbesondere einer Mittelpufferkupplung vom Typ SA-3 ausgestattet ist. Insbesondere soll die erfindungsgemäße Lösung geeignet sein, sowohl Zug- als auch Druckkräfte übertragen zu können.

Diese Aufgabe wird erfindungsgemäß durch den Gegenstand des unabhängigen Patentanspruchs 1 gelöst, wobei vorteilhafte Weiterbildungen hiervon in den entsprechenden Unteransprüchen angegeben sind.

Demnach wird insbesondere eine Vorrichtung zum Adaptieren eines Kupplungskopfes einer Mittelpufferkupplung mit einer an einem Untergestell eines Fahrzeuges fixierten oder fixierbaren Gelenkhälfte einer Gelenkanordnung vorgeschlagen, wobei die Vorrichtung ein Adapterteil und mindestens ein Übergangsteil aufweist. Das Adapterteil der erfindungsgemäßen Vorrichtung ist im Hinblick auf den Kupplungskopf der Mittelpufferkupplung zumindest bereichsweise derart komplementär ausgeführt, dass dieses lösbar mit dem Kupplungskopf verbindbar ist.

Das mindestens eine Übergangsteil dient zum (mechanischen) Verbinden des Adapterteils mit der Gelenkhälfte der Gelenkanordnung. Zu diesem Zweck ist bei der erfindungsgemäßen Lösung vorgesehen, dass das Adapterteil mindestens eine Lageranordnung aufweist zum Anlenken eines kupplungskopfseitigen Endbereiches des mindestens einen Übergangsteils. Die mindestens eine Lageranordnung weist beispielsweise ein Lagerauge auf, in welches ein vertikal verlaufender Bolzen aufnehmbar ist, über den der kupplungskopfseitige Endbereich des mindestens einen Übergangsteils an das Adapterteil in horizontaler Ebene anlenkbar ist. Andererseits ist bei der erfindungsgemäßen Lösung dem gelenkhälftenseitigen Endbereich des mindestens einen Übergangsteils mindestens eine Aufnahme zugeordnet zum Verbinden des Übergangsteils mit der Gelenkhälfte.

Diese dem gelenkhälftenseitigen Endbereich des mindestens einen Übergangsteils zugeordnete Aufnahme kann beispielsweise als Lager ausgebildet sein, um den gelenkhälftenseitigen Endbereich des Übergangsteils gelenkig mit der Gelenkhälfte zu verbinden, und zwar insbesondere derart, dass das Übergangsteil relativ zu der Lagerhälfte in horizontaler Ebene verschwenkbar ist. Alternativ hierzu ist es denkbar, die dem gelenkhälftenseitigen Endbereich des mindestens einen Übergangsteils zugeordnete Aufnahme zum lösbaren Verbinden, insbesondere lösbaren Fixieren, des Übergangsteils mit der Gelenkhälfte auszubilden. Eine solche lösbare Verbindung kann beispielsweise über eine Schraubverbindung realisiert werden. Selbstverständlich sind aber auch andere Ausführungsformen in diesem Zusammenhang denkbar.

Bei der erfindungsgemäßen Lösung kommt dem mindestens einen Übergangsteil nicht nur die Aufgabe zu, den Kupplungskopf der Mittelpufferkupplung mechanisch mit der Gelenkhälfte zu verbinden, sondern auch die weitere Aufgabe zu, einen gegebenenfalls existierenden Höhenversatz zwischen dem Kupplungskopf der Mittelpufferkupplung und der Gelenkhälfte zu überbrücken.

Das Adapterteil der erfindungsgemäßen Vorrichtung ist im Hinblick auf den Kupplungskopf der Mittelpufferkupplung zumindest bereichsweise derart komplementär ausgeführt, dass dieses lösbar mit dem Kupplungskopf verbindbar ist. Insbesondere ist dabei das Adapterteil so ausgebildet, dass dieses von den Kupplungsorganen des Kupplungskopfes aufgenommen werden kann.

Als Kupplungskopf kommen unterschiedliche Bauarten bzw. -typen in Frage, wie beispielsweise ein Kupplungskopf der Willison-Bauart, insbesondere ein Kupplungskopf vom Typ SA-3, oder aber auch ein Kupplungskopf beispielsweise vom Typ Scharfenberg®.

In einer bevorzugten Realisierung der erfindungsgemäßen Lösung ist vorgesehen, dass mindestens zwei separat voneinander ausgeführte Übergangsteile vorgesehen sind. Die kupplungskopfseitigen Endbereiche der zwei separat ausgeführten Übergangsteile sind dabei über die mindestens eine Lageranordnung derart mit dem Adapterteil verbunden, dass diese relativ zu dem Adapterteil um eine gemeinsame vertikale Schwenkachse verschwenkbar sind. Durch das Vorsehen von mindestens zwei separat voneinander ausgeführten Übergangsteilen kann das Gewicht der einzelnen Übergangsteile möglichst gering gehalten werden, was die Montage und Demontage der Übergangsteile entsprechend erleichtert.

Die erfindungsgemäße Lösung zeichnet sich insbesondere dadurch aus, dass der Kupplungskopf der Mittelpufferkupplung mechanisch mit dem mit einer Gelenkanordnung ausgerüsteten Wagenkasten verbunden werden kann, ohne dass es hierzu erforderlich ist, die zu der Gelenkanordnung gehörenden und mit dem Wagenkasten verbundenen Komponenten zu entfernen. Insbesondere entfällt die Demontage der Gelenkhälfte, da lediglich die vertikal verlaufende Mittellängsachse des Wagenkastens schneidende Gelenkbolzen der Gelenkanordnung entfernt werden muss.

In einer vorteilhaften Weiterbildung der zuletzt genannten Ausführungsform, bei welcher zwei separat voneinander ausgeführte Übergangsteile vorgesehen sind, ist vorgesehen, dass die gelenkhälftenseitigen Endbereiche der zwei separat ausgeführten Übergangsteile über separat zueinander ausgeführte Aufnahmen mit der Gelenkhälfte verbunden sind. In vorteilhafte Weise sind die zwei separat zueinander ausgeführten Aufnahmen im Hinblick auf die Mittellängsachse des Wagenkastens (und somit im Hinblick auf die von dem vertikal verlaufenden Gelenkbolzen der Gelenkanordnung definierte Schwenkachse) dezentral angeordnet. Die Aufnahmen sind insbesondere spiegelsymmetrisch hinsichtlich der Mittellängsachse angeordnet.

Die Erfindung ist nicht auf eine Vorrichtung zum Adaptieren eines Kupplungskopfes einer Mittelpufferkupplung mit einer Gelenkhälfte einer Gelenkanordnung beschränkt, sondern betrifft darüber hinaus auch eine Anordnung, welche eine Gelenkhälfte einer Gelenkanordnung, einen Kupplungskopf einer Mittelpufferkupplung sowie eine Vorrichtung zum Adaptieren des Kupplungskopfes mit der Gelenkhälfte der zuvor genannten Art umfasst.

Nachfolgend wird unter Bezugnahme auf die Zeichnungen eine exemplarische Ausführungsform der vorliegenden Erfindung näher beschrieben:
Es zeigen:
   - FIG. 1: eine Seitenansicht auf eine exemplarische Ausführungsform der erfindungsgemäßen Vorrichtung zum Adaptieren eines Kupplungskopfes einer Mittelpufferkupplung mit einer Gelenkhälfte einer Gelenkanordnung;
   - FIG. 2: eine Draufsicht auf die Vorrichtung gemäß FIG. 1; und
   - FIG. 3: eine isometrische Ansicht der Vorrichtung gemäß FIG. 1.

Bei der in den Zeichnungen dargestellten exemplarischen Ausführungsform der vorliegenden Erfindung handelt es sich um eine Vorrichtung 100 zum Adaptieren eines Kupplungskopfes 50 einer Mittelpufferkupplung vom Typ SA-3 mit einer Gelenkhälfte 10 einer Gelenkanordnung. Allerdings ist die Erfindung nicht auf diesen Kupplungskopftyp beschränkt; vielmehr ist die erfindungsgemäße Vorrichtung 100 grundsätzlich auch geeignet, Kupplungsköpfe von Mittelpufferkupplungen anderer Bauart/Bautyp mit der Gelenkhälfte 10 einer Gelenkanordnung mechanisch zu verbinden.

Obwohl in den Zeichnungen nicht dargestellt, ist der Kupplungskopf 50 üblicherweise über eine Kupplungsstange und einem Lagerbock mit der Stirnseite eines Fahrzeuges gelenkig verbunden.

Andererseits ist die Gelenkhälfte 10 Teil einer Gelenkanordnung (nicht dargestellt) bestehend aus einer weiteren Gelenkhälfte, wobei die Gelenkhälften über einen Gelenkbolzen in horizontaler Ebene relativ zueinander verschwenkbar sind. Hierzu ist die Gelenkhälfte 10 fest mit dem Untergestell eines Wagenkastens verbunden.

Wie es insbesondere der Darstellung in FIG. 2 entnommen werden kann, weist die exemplarische Ausführungsform der erfindungsgemäßen Vorrichtung 100 ein Adapterteil auf, welches im Hinblick auf den Kupplungskopf 50 der Mittelpufferkupplung zumindest bereichsweise derart komplementär ausgeführt ist, dass dieses lösbar mit dem Kupplungskopf 50 verbindbar ist.

Kommt - wie bei der in den Zeichnungen exemplarisch dargestellten Ausführungsform - als Kupplungskopf 50 ein Kupplungskopf einer Mittelpufferkupplung vom Typ SA-3 zum Einsatz, so ist das Adapterteil 1 so ausgebildet, dass dieses von den Kupplungsorganen 51, 52 des Kupplungskopfes 50 lösbar aufgenommen werden kann. Zu diesem Zweck ist das Adapterteil 1 zumindest bereichsweise so ausgeführt, wie ein Gegen-Kupplungskopf des Kupplungskopfes 50.

Das Adapterteil 1 der erfindungsgemäßen Vorrichtung 100 weist eine Lageranordnung 2 auf, über welche das Adapterteil 1 mit einer Übergangstruktur 3 mechanisch verbunden ist. Die Übergangstruktur 3 weist bei der in den Zeichnungen exemplarisch dargestellten Ausführungsform der erfindungsgemäßen Vorrichtung 100 zwei separat zueinander ausgeführte Übergangsteile 4, 4' auf.

Im Einzelnen, und wie es insbesondere der Darstellung in FIG. 2 entnommen werden kann, sind die kupplungskopfseitigen Endbereiche der beiden Übergangteile 4, 4' über die Lageranordnung 2 derart mit dem Adapterteil 1 verbunden, dass diese Übergangsteile 4, 4' relativ zu dem Adapterteil 1 um eine gemeinsame vertikale Schwenkachse S verschwenkbar sind. Wie es im Einzelnen insbesondere der Darstellung in FIG. 2 entnommen werden kann, sind bei der exemplarischen Ausführungsform der erfindungsgemäßen Vorrichtung 100 die beiden Übergangsteile 4, 4' der Übergangstruktur 3 mit dem Adapterteil 1 und einem Bolzen 8 abgesteckt und gesichert. Dabei bildet der Bolzen 8 das Gelenk zur Aufnahme der Relativbewegungen zwischen den Fahrzeugen A und B.

Die gelenkhälftenseitigen Endbereiche der beiden separat ausgeführten Übergangsteile 4, 4' sind - wie es insbesondere der Draufsicht gemäß FIG. 2 entnommen werden kann - über separat zueinander ausgeführte Aufnahmen 6, 6' mit der Gelenkhälfte 10 verbunden. Diese beiden separat ausgeführten Aufnahmen 6, 6' sind bei der in den Zeichnungen gezeigten exemplarischen Ausführungsform der erfindungsgemäßen Vorrichtung 100 jeweils als Lager ausgebildet und dienen zum gelenkigen Verbinden der entsprechenden Übergangsteile 4, 4' mit der Gelenkhälfte 10 bzw. dem Lagerbock der Gelenkhälfte 10. Im Einzelnen ist die Gelenkhälfte 10 mit entsprechenden Aufnahmen 6, 6' ausgerüstet, wobei diese Aufnahmen 6, 6' zur Montage der Übergangsteile 4, 4' jeweils mit einem Bolzen 7, 7' dienen. Dadurch, dass die Aufnahmen 6, 6' in der Gelenkhälfte 10 ausgeführt sind, entfällt die Demontage der Gelenkhälfte 10; es muss lediglich der Gelenkbolzen 5 entfernt werden, welcher die Gelenkhälfte 10 mit einer entsprechenden komplementär hierzu ausgeführten (in den Zeichnungen nicht gezeigten) Gelenkhälfte verbindet.

In einer alternativen Ausführungsform ist es denkbar, die Aufnahmen 6, 6' zum lösbaren Verbinden der gelenkhälftenseitigen Endbereiche der zwei separat ausgeführten Übergangsteile 4, 4' auszubilden, insbesondere zum lösbaren Fixieren. Wie es der Draufsicht gemäß FIG. 2 entnommen werden kann, sind bei der in den Zeichnungen exemplarisch dargestellten Ausführungsform der erfindungsgemäßen Vorrichtung 100 die beiden Aufnahmen 6, 6' im Hinblick auf die Mittellängsachse M des Wagenkastens A dezentral angeordnet, und im Einzelnen spiegelsymmetrisch hinsichtlich der Mittellängsachse. Hierbei ist anzumerken, dass die Gelenkhälfte 10 ausgebildet ist, einen vertikal verlaufenden und die Mittellängsachse M des Wagenkastens A schneidenden Gelenkbolzen 8 aufzunehmen. Andererseits schneidet auch die gemeinsame vertikale Schwenkachse S, welche von der Lageranordnung 2 des Adapterteils 1 definiert ist, die Mittellängsachse M des Wagenkastens A.

Bei der in den Zeichnungen exemplarisch dargestellten Ausführungsform der erfindungsgemäßen Vorrichtung 100 ist vorgesehen, dass die separat ausgeführten Aufnahmen 6, 6' in der Gelenkhälfte 10 integriert bzw. angeordnet und jeweils als Lager ausgeführt sind. Dabei sind die gelenkhälftenseitigen Endbereiche der zwei separat ausgeführten Übergangsteile 4, 4' derart in den entsprechenden Aufnahmen 6, 6' gelagert dass die Übergangsteile 4, 4' nur dann relativ zu der Gelenkhälfte 10 verschwenkbar sind, wenn die adapterseitigen Endbereiche der Übergangsteile 4, 4' nicht mit dem Adapterteil 1 verbunden sind, und/oder wenn einer der beiden gelenkhälftenseitigen Endbereiche der zwei Übergangsteile 4, 4' nicht in der entsprechenden Aufnahme 6, 6' der Gelenkhälfte 10 angeordnet ist.

Die Erfindung ist nicht auf die in den Zeichnungen exemplarisch dargestellte Ausführungsform beschränkt. Insbesondere ist es in diesem Zusammenhang denkbar, dass die Lageranordnung zwei in dem Adapterteil 1 ein Sphärolastiklager aufweist bzw. als Sphärolastiklager ausgebildet ist, um Wank- und/oder Nickbewegungen abdämpfen zu können.

### Bezugszeichenliste

- 1: Adapterteil
- 2: Lageranordnung
- 3: Übergangstruktur
- 4, 4': Übergangsteile
- 5: Bolzen
- 6, 6': Aufnahme
- 7, 7': Bolzen
- 8: Gelenkbolzen
- 10: Gelenkhälfte
- 50: Kupplungskopf
- 51, 52: Kupplungsorgan
- 100: Vorrichtung

- S: vertikale Schwenkachse
- M: Mittellängsachse des Wagenkastens A
- A: erster Wagenkasten
- B: zweiter Wagenkasten

## Patentansprüche

1. Vorrichtung (100) zum Adaptieren eines Kupplungskopfes (50) einer Mittelpufferkupplung, insbesondere einer Mittelpufferkupplung der Willison-Bauart, mit einer an einem Untergestell eines insbesondere spurgeführten Fahrzeuges (A, B) fixierten oder fixierbaren Gelenkhälfte (10) einer Gelenkanordnung, wobei die Vorrichtung (100) folgendes aufweist:
- ein Adapterteil (1), welches im Hinblick auf den Kupplungskopf (50) zumindest bereichsweise derart komplementär ausgeführt ist, dass dieses lösbar mit dem Kupplungskopf (50) verbindbar ist; und
- mindestens ein Übergangsteil (4, 4') zum Verbinden des Adapterteils (1) mit der Gelenkhälfte (10),
wobei das Adapterteil (1) mindestens eine Lageranordnung (2) aufweist zum Anlenken eines kupplungskopfseitigen Endbereiches des mindestens einen Übergangsteils (4, 4'), und wobei dem gelenkhälftenseitigen Endbereich des mindestens einen Übergangsteils (4, 4') mindestens eine Aufnahme (6, 6') zugeordnet ist zum Verbinden des Übergangsteils (4, 4') mit der Gelenkhälfte (10).

2. Vorrichtung (100) nach Anspruch 1,
wobei die dem gelenkhälftenseitigen Endbereich des mindestens einen Übergangsteils (4, 4') zugeordnete mindestens einen Aufnahme (6, 6') als Lager ausgebildet ist zum gelenkigen Verbinden des mindestens einen Übergangsteils (4, 4') mit der Gelenkhälfte (10).

3. Vorrichtung (100) nach Anspruch 1,
wobei die dem gelenkhälftenseitigen Endbereich des mindestens einen Übergangsteils (4, 4') zugeordnete mindestens eine Aufnahme (6, 6') ausgebildet ist zum lösbaren Verbinden, insbesondere zum lösbaren Fixieren des mindestens einen Übergangsteils (4, 4') mit der Gelenkhälfte (10).

4. Vorrichtung (100) nach einem der Ansprüche 1 bis 3,
wobei das mindestens eine Übergangsteil (4, 4') ausgebildet ist zum Überbrücken eines Höhenversatzes zwischen dem Kupplungskopf (50) der Mittelpufferkupplung und der Gelenkhälfte (10) der Gelenkanordnung.

5. Vorrichtung (100) nach einem der Ansprüche 1 bis 4,
wobei das Adapterteil (1) ausgebildet ist, von den Kupplungsorganen (51, 52) des Kupplungskopfes (50) zumindest bereichsweise aufgenommen zu werden.

6. Vorrichtung (100) nach einem der Ansprüche 1 bis 5,
wobei mindestens zwei separat voneinander ausgeführte Übergangsteile (4, 4') vorgesehen sind, deren kupplungskopfseitigen Endbereiche über die mindestens eine Lageranordnung (2) derart mit dem Adapterteil (1) verbunden sind, dass diese relativ zu dem Adapterteil (1) um eine gemeinsame vertikale Schwenkachse (S) verschwenkbar sind.

7. Vorrichtung (100) nach Anspruch 6,
wobei die gemeinsame vertikale Schwenkachse (S) die Mittellängsachse (M) des spurgeführten Fahrzeuges (A, B) schneidet.

8. Vorrichtung (100) nach einem der Ansprüche 1 bis 7, insbesondere Anspruch 7, wobei die Gelenkhälfte (10) ausgebildet ist, einen vertikal verlaufenden und die Mittellängsachse (M) des spurgeführten Fahrzeuges (A, B) schneidenden Gelenkbolzen (8) der Gelenkanordnung aufzunehmen.

9. Vorrichtung (100) nach einem der Ansprüche 6 bis 8,
wobei die gelenkhälftenseitigen Endbereiche der mindestens zwei separat ausgeführten Übergangsteile (4, 4') über separat zueinander ausgeführte Aufnahmen (6, 6') mit der Gelenkhälfte (10) verbunden sind.

10. Vorrichtung (100) nach Anspruch 9,
wobei die separat zueinander ausgeführten Aufnahmen (6, 6') im Hinblick auf die Mittellängsachse (M) des spurgeführten Fahrzeuges (A, B) dezentral angeordnet sind.

11. Vorrichtung (100) nach Anspruch 10,
wobei die separat zueinander ausgeführten Aufnahmen (6, 6') spiegelsymmetrisch hinsichtlich der Mittellängsachse (M) des spurgeführten Fahrzeuges (A, B) angeordnet sind.

12. Vorrichtung (100) nach einem der Ansprüche 9 bis 11,
wobei die separat ausgeführten Aufnahmen (6, 6') als Lager ausgeführt sind, und wobei die gelenkhälftenseitigen Endbereiche der mindestens zwei separat voneinander ausgeführten Übergangsteile (4, 4') derart in den entsprechenden Aufnahmen (6, 6') gelagert sind, dass die Übergangsteile (4, 4') nur dann relativ zu der Gelenkhälfte (10) verschwenkbar sind, wenn die adapterteilendseitigen Bereiche der Übergangsteile (4, 4') nicht mit dem Adapterteil (1) verbunden sind, und/oder wenn mindestens ein gelenkhälftenseitiger Endbereich der mindestens zwei separat ausgeführten Übergangsteile (4, 4') nicht mit der Gelenkhälfte (10) verbunden ist.

13. Anordnung, welche folgendes aufweist:
- eine an einem Untergestell eines ersten insbesondere spurgeführten Fahrzeuges (A) fixierte oder fixierbare Gelenkhälfte (10);
- eine an einem zum ersten Fahrzeug (A) benachbart angeordneten zweiten Fahrzeug (B) angelenkte Mittelpufferkupplung insbesondere der Willison-Bauart mit einem Kupplungskopf (50); und
- eine Vorrichtung (100) zum Adaptieren des Kupplungskopfes (50) der Mittelpufferkupplung mit der Gelenkhälfte (10) der Gelenkanordnung nach einem der Ansprüche 1 bis 12.

## Claims

1. Device (100) for adapting a coupling head (50) of a centre buffer coupling, in particular of a centre buffer coupling of the Willison type, using an articulation half (10) which is, or can be, fixed on an undercarriage of an in particular rail-guided vehicle (A, B) and forms part of an articulation arrangement, wherein the device (100) has the following:
- an adapter part (1), which, in respect of the coupling head (50), is of complementary configuration, at least in part, such that it can be connected in a releasable manner to the coupling head (50); and
- at least one transition part (4, 4') for connecting the adapter part (1) to the articulation half (10),
wherein the adapter part (1) has at least one bearing arrangement (2) for the articulation of a coupling-head-side end region of the at least one transition part (4, 4'), and wherein the articulation-half-side end region of the at least one transition part (4, 4') is assigned at least one mount (6, 6') for the connection of the transition part (4, 4') to the articulation half (10) .

2. Device (100) according to Claim 1,
wherein the at least one mount (6, 6') assigned to the articulation-half-side end region of the at least one transition part (4, 4') is designed in the form of a bearing for the articulated connection of the at least one transition part (4, 4') to the articulation half (10).

3. Device (100) according to Claim 1,
wherein the at least one mount (6, 6') assigned to the articulation-half-side end region of the at least one transition part (4, 4') is designed for the releasable connection, in particular for the releasable fixing, of the at least one transition part (4, 4') to the articulation half (10).

4. Device (100) according to one of Claims 1 to 3,
wherein the at least one transition part (4, 4') is designed for bridging an offset in height between the coupling head (50) of the centre buffer coupling and the articulation half (10) of the articulation arrangement.

5. Device (100) according to one of Claims 1 to 4,
wherein the adapter part (1) is designed to be accommodated, at least in part, by the coupling elements (51, 52) of the coupling head (50).

6. Device (100) according to one of Claims 1 to 5,
wherein at least two separately configured transition parts (4, 4') are provided, and the coupling-head-side end regions of said transition parts are connected to the adapter part (1) via the at least one bearing arrangement (2) such that they can be pivoted relative to the adapter part (1) about a common vertical pivot axis (S).

7. Device (100) according to Claim 6,
wherein the common vertical pivot axis (S) intersects the central longitudinal axis (M) of the rail-guided vehicle (A, B).

8. Device (100) according to one of Claims 1 to 7, in particular Claim 7, wherein the articulation half (10) is designed to accommodate a vertically running articulation bolt (8) of the articulation arrangement, said articulation bolt intersecting the central longitudinal axis (M) of the rail-guided vehicle (A, B).

9. Device (100) according to one of Claims 6 to 8,
wherein the articulation-half-side end regions of the at least two separately configured transition parts (4, 4') are connected to the articulation half (10) via separately configured mounts (6, 6').

10. Device (100) according to Claim 9,
wherein the separately configured mounts (6, 6') are arranged in a decentralized manner in relation to the central longitudinal axis (M) of the rail-guided vehicle (A, B).

11. Device (100) according to Claim 10,
wherein the separately configured mounts (6, 6') are arranged in a mirror-symmetrical manner in relation to the central longitudinal axis (M) of the rail-guided vehicle (A, B).

12. Device (100) according to one of Claims 9 to 11,
wherein the separately configured mounts (6, 6') are configured in the form of bearings, and wherein the articulation-half-side end regions of the at least two separately configured transition parts (4, 4') are mounted in the corresponding mounts (6, 6') such that the transition parts (4, 4') can be pivoted relative to the articulation half (10) only when the adapter-part-side regions of the transition parts (4, 4') are not connected to the adapter part (1) and/or when at least one articulation-half-side end region of the at least two separately configured transition parts (4, 4') is not connected to the articulation half (10).

13. Arrangement having the following:
- an articulation half (10) which is, or can be, fixed on an undercarriage of a first in particular rail-guided vehicle (A);
- a centre buffer coupling in particular of the Willison type, which has a coupling head (50) and is articulated on a second vehicle (B), which is adjacent to the first vehicle (A); and
- a device (100) for adapting the coupling head (50) of the centre buffer coupling, using the articulation half (10) of the articulation arrangement, according to one of Claims 1 to 12.

## Revendications

1. Dispositif (100) destiné à adapter une tête de couplage (50) d'un attelage à tampon central, en particulier d'un attelage à tampon central du type Willison, avec une moitié d'articulation (10) d'un système d'articulation fixée ou fixable à un châssis d'un véhicule (A, B) en particulier guidé sur rails, dans lequel le dispositif (100) présente:
- une partie d'adaptateur (1), qui est réalisée au moins localement de façon complémentaire par rapport à la tête de couplage (50), de telle manière qu'elle puisse être reliée de façon séparable à la tête de couplage (50); et
- au moins une partie de transition (4, 4') pour relier la partie d'adaptateur (1) à la moitié d'articulation (10),
dans lequel la partie d'adaptateur (1) présente au moins un ensemble de palier (2) pour l'articulation d'une région d'extrémité côté tête de couplage de ladite au moins une partie de transition (4, 4'), et dans lequel au moins un logement (6, 6') est associé à la région d'extrémité côté moitié d'articulation de ladite au moins une partie de transition (4, 4') pour relier la partie de transition (4, 4') à la moitié d'articulation (10).

2. Dispositif (100) selon la revendication 1, dans lequel ledit au moins un logement (6, 6') associé à la région d'extrémité côté moitié d'articulation de ladite au moins une partie de transition (4, 4') est réalisé en forme de palier pour la liaison articulée de ladite au moins une partie de transition (4, 4') à la moitié d'articulation (10).

3. Dispositif (100) selon la revendication 1, dans lequel ledit au moins un logement (6, 6') associé à la région d'extrémité côté moitié d'articulation de ladite au moins une partie de transition (4, 4') est configuré en vue de la liaison séparable, en particulier en vue de la fixation séparable de ladite au moins une partie de transition (4, 4') à la moitié d'articulation (10).

4. Dispositif (100) selon l'une quelconque des revendications 1 à 3, dans lequel ladite au moins une partie de transition (4, 4') est configurée de façon à compenser un décalage en hauteur entre la tête de couplage (50) de l'attelage à tampon central et la moitié d'articulation (10) du système d'articulation.

5. Dispositif (100) selon l'une quelconque des revendications 1 à 4, dans lequel la partie d'adaptateur (1) est configurée de façon à être hébergée au moins localement par les organes de couplage (51, 52) de la tête de couplage (50).

6. Dispositif (100) selon l'une quelconque des revendications 1 à 5, dans lequel il est prévu au moins deux parties de transition (4, 4') réalisées séparément l'une de l'autre, dont les régions d'extrémité côté tête de couplage sont reliées à la partie d'adaptateur (1) au moyen dudit au moins ensemble de palier (2), de telle manière que celles-ci puissent pivoter par rapport à la partie d'adaptateur (1) autour d'un axe de pivotement vertical commun (S).

7. Dispositif (100) selon la revendication 6, dans lequel l'axe de pivotement vertical commun (S) coupe l'axe longitudinal central (M) du véhicule guidé sur rails (A, B).

8. Dispositif (100) selon l'une quelconque des revendications 1 à 7, dans lequel la moitié d'articulation (10) est configurée pour héberger un pivot d'articulation (8) du système d'articulation qui s'étend verticalement et qui coupe l'axe longitudinal central (M) du véhicule guidé sur rails (A, B).

9. Dispositif (100) selon l'une quelconque des revendications 6 à 8, dans lequel les régions d'extrémité côté moitié d'articulation desdites au moins deux parties de transition réalisées séparément (4, 4') sont reliées à la moitié d'articulation (10) par des logements (6, 6') réalisés séparément l'un de l'autre.

10. Dispositif (100) selon la revendication 9, dans lequel les logements réalisés séparément l'un de l'autre (6, 6') sont disposés de façon décentrée par rapport à l'axe longitudinal central (M) du véhicule guidé sur rails (A, B).

11. Dispositif (100) selon la revendication 10, dans lequel les logements réalisés séparément l'un de l'autre (6, 6') sont disposés de façon symétrique par réflexion par rapport à l'axe longitudinal central (M) du véhicule guidé sur rails (A, B).

12. Dispositif (100) selon l'une quelconque des revendications 9 à 11, dans lequel les logements réalisés séparément (6, 6') sont réalisés en forme de paliers, et dans lequel les régions d'extrémité côté moitié d'articulation desdites au moins deux parties de transition réalisées séparément l'une de l'autre (4, 4') sont supportées dans les logements correspondants (6, 6'), de telle manière que les parties de transition (4, 4') ne puissent pivoter par rapport à la moitié d'articulation (10) que lorsque les régions des parties de transition (4, 4') côté extrémité de partie d'adaptateur ne sont pas reliées à la partie d'adaptateur (1), et/ou lorsqu'au moins une région d'extrémité côté moitié d'articulation desdites au moins deux parties de transition réalisées séparément (4, 4') n'est pas reliée à la moitié d'articulation (10) .

13. Système, qui présente:
- une moitié d'articulation (10) fixée ou fixable à un châssis d'un premier véhicule (A), en particulier guidé sur rails;
- un attelage à tampon central, en particulier du type Willison, avec une tête de couplage (50), articulé sur un deuxième véhicule (B) disposé à proximité du premier véhicule (A); et
- un dispositif (100) pour adapter la tête de couplage (50) de l'attelage à tampon central à la moitié d'articulation (10) du système d'articulation selon l'une quelconque des revendications 1 à 12.
